# EUROPÄISCHE PATENTSCHRIFT

(11) **EP 3 630 375 B1**
(45) Veröffentlichungstag und Bekanntmachung des Hinweises auf die Patenterteilung: **30.03.2022**
(21) Anmeldenummer: 18722962.0
(22) Anmeldetag: 03.05.2018
(51) Int. Cl.: B05C 11/06

(54) **APPLIKATIONSEINRICHTUNG UND APPLIKATIONSVERFAHREN**
APPLICATION DEVICE AND APPLICATION METHOD
DISPOSITIF D'APPLICATION ET PROCÉDÉ D'APPLICATION

(30) Priorität: 30.05.2017 DE 102017111701
(43) Veröffentlichungstag der Anmeldung: 08.04.2020
(73) Patentinhaber: Dürr Systems AG, 74321 Bietigheim-Bissingen (DE)
(72) Erfinder: KORAICH, Taha, 71638 Ludwigsburg (DE); NISSAN, Daniel, 74369 Löchgau (DE); RADEMACHER, Lothar, 74321 Bietigheim-Bissingen (DE)
(74) Vertreter: v. Bezold & Partner Patentanwälte - PartG mbB
(86) Internationale Anmeldenummer: PCT/EP2018/061390
(87) Internationale Veröffentlichungsnummer: WO 2018/219588

(56) Entgegenhaltungen:
- EP-A2- 0 379 912
- CN-A- 103 817 045
- US-A1- 2009 104 355
- US-B2- 8 297 219

## Beschreibung

Die Erfindung betrifft eine Applikationseinrichtung und ein entsprechendes Applikationsverfahren zur Applikation eines Beschichtungsmittels (z.B. Primer) auf eine Bauteiloberfläche einer Kederleiste.

Im Bereich des Klebens von Bauteilen ist es sehr häufig erforderlich, die zu verklebenden Bauteile vor dem Klebstoffauftrag an den entsprechenden Stellen mit einem Primer vorzubehandeln. Hierbei wird eine sehr dünne Schicht des flüssigen Primers auf die Bauteiloberfläche aufgetragen.

Beispielsweise kann der Primer mit einem Filz aufgetragen werden, der mit dem Primer getränkt ist und über die Bauteiloberfläche gewischt wird. Dabei hinterlässt der primergetränkte Filz die gewünschte dünne Schicht des Primers auf der Bauteiloberfläche.

Alternativ besteht die Möglichkeit, den Primer mittels eines Pinsels auf die Bauteiloberfläche aufzutragen.

Ferner kann der Primer auch mittels einer Beschichtungsmitteldüse aufgesprüht werden. Hierbei kommt als Beschichtungsmitteldüse eine Nadeldüse zum Einsatz, durch die der Primer nicht zerstäubt wird, da eine Zerstäubung insbesondere bei sogenannten Schwarzprimern zu unerwünschten Verschmutzungen durch Overspray neben der eigentlichen Primerspur führen könnte und außerdem eine Absaugung erforderlich machen würde. Darüber hinaus soll die Nadeldüse einen möglichst kleinen Volumenstrom erlauben, um eine Überdosierung des Primers zu vermeiden. Voraussetzung für das Sprühen von Primern ist jedoch die Verwendung von sogenannten Klarprimern, die keine Feststoffe (Füllstoffe) enthalten, da derartige Feststoffe die Nadeldüse schnell zusetzen würden. Ferner muss die Strahlenergie so bemessen sein, dass es einerseits nicht zum Spritzen des Primers beim Auftreffen auf die Bauteiloberfläche kommt, und andererseits auch ein möglichst gutes Verlaufen des Primers im Sinne einer möglichst geringen und gleichmäßigen Schichtdicke erreicht wird.

Die vorstehend beschriebenen bekannten Arten der Primerapplikation (Filzauftrag, Pinselauftrag, Sprühauftrag) sind jeweils mit spezifischen Nachteilen beschrieben, die nachfolgend kurz beschrieben werden.

Die Primerapplikation mittels eines Filzes eignet sich zwar gut für das Auftragen eines Primers auf im Wesentlichen ebene Bauteiloberflächen, was auch für den Primerauftrag mittels eines Pinsels gilt. Diese Arten der Primerapplikation mittels eines Filzes bzw. eines Pinsels stoßen jedoch an Einsatzgrenzen, wenn komplexe Bauteilkonturen zu beschichten sind, oder wenn die zu beschichtende Bauteiloberfläche für einen Filz bzw. einen Pinsel nicht einfach zugänglich ist. Ein Beispiel für solche Bauteile sind Kederleisten, wie sie im Bereich der Automobilindustrie zur Abdeckung und Versiegelung von Stehfalzen eingesetzt werden. Hierbei kommt es vor, dass die Kederleiste vor der Applikation des Klebstoffes auf der Innenseite der Kederleiste mit einem Primer zu beschichten ist. Dieser Bereich im Inneren der Kederleiste ist jedoch nur über einen kleinen Spalt in der Kederleiste zugänglich. Grundsätzlich wäre es zwar möglich, an den Stirnseiten der Kederleiste mit einem primergetränkten Filz in den Innenbereich der Kederleiste einzufahren und anschließend mit dem Filz wieder aus der Kederleiste auszufahren, so dass der primergetränkte Filz durch die Kederleiste durchgezogen würde. Allerdings besteht hierbei eine große Gefahr, dass sich der Filz beim Durchziehen durch die Kederleiste aufgrund der dabei auftretenden Reibungskräfte in der Kederleiste von dem Führungswerkzeug ablöst und dann in der Kederleiste verbleibt. Ferner wäre ein Filz mit sehr engen Maßtoleranzen erforderlich, die an die Maße der Kederleiste angepasst werden müssten, sowie mit sehr konstanten Materialeigenschaften. Diese Anforderungen würden den Filz stark verteuern, was äußerst nachteilig ist, da die Filze beim Primerauftrag als Verbrauchsmaterial anzusehen sind. Gleiches gilt auch für den Primerauftrag mittels eines Pinsels oder einer Bürste.

Bei einem alternativ möglichen Primerauftrag mittels einer Nadeldüse besteht dagegen das Problem, dass die Nadeldüse beim Einsatz von sogenannten Schwarzprimern sehr schnell verstopfen würde, da Schwarzprimer Füllstoffe enthalten. Darüber hinaus kann der aufgesprühte Primer bei stark gewölbten Bauteiloberflächen auf der Bauteiloberfläche nicht in der gewünschten Form zu einer dünnen Schicht verlaufen, so dass mit einer lokalen Überdosierung des Primers auf der Bauteiloberfläche zu rechnen ist, während andere Oberflächenbereiche der Bauteiloberfläche gar nicht mit dem Primer benetzt werden.

Ferner ist aus DE 37 03 870 A1 eine Applikationseinrichtung bekannt, die zur Sprühbeschichtung von Mündungsöffnungen von Gefäßen mit Silan dient, um Anhaftungen von Flüssigkeiten an der Mündungsöffnung zu vermeiden. Diese bekannte Applikationseinrichtung ist jedoch aus verschiedenen Gründen fernliegend. Zum einen ist diese Applikationseinrichtung nämlich nicht zur Applikation von Primern geeignet. Zum anderen ist diese Applikationseinrichtung aber auch nicht geeignet zur Beschichtung einer Kederleiste oder eines Kraftfahrzeugkarosseriebauteils.

Schließlich umfasst der allgemeine technische Hintergrund auch US 2009/0104355 A1, EP 0 379 912 A2, US 8,297,219 B2 und CN 103 817 045 A. Diese Veröffentlichungen betreffen jedoch nicht die Applikation auf eine Bauteiloberfläche einer Kederleiste.

Der Erfindung liegt somit die Aufgabe zugrunde, die Primerapplikation zu verbessern.

Diese Aufgabe wird durch eine erfindungsgemäße Applikationseinrichtung und ein entsprechendes Applikationsverfahren gemäß den unabhängigen Ansprüchen gelöst.

Die Erfindung sieht zunächst vor, dass das Beschichtungsmittel (z.B. Primer) mittels einer Beschichtungsmitteldüse auf die Bauteiloberfläche der Kederleiste aufgebracht wird. Darüber hinaus sieht die Erfindung vor, dass das auf die Bauteiloberfläche aufgebrachte Beschichtungsmittel anschließend mit einem Gas (z.B. Druckluft) angeblasen wird, um das Beschichtungsmittel auf der Bauteiloberfläche möglichst gleichmäßig zu verteilen.

Die erfindungsgemäße Applikationseinrichtung weist also zunächst eine Beschichtungsmitteldüse auf, um das Beschichtungsmittel auf die zu beschichtende Bauteiloberfläche zu applizieren, was an sich aus dem Stand der Technik bekannt ist.

Die bereits vorstehend erwähnte erfindungsgemäße Anblasung des Beschichtungsmittels auf der Bauteiloberfläche erfolgt durch eine separate Blasdüse, die das Beschichtungsmittel anbläst. Bei der Beschichtungsmitteldüse einerseits und bei der Blasdüse andererseits handelt es sich also um separate Bauteile der erfindungsgemäßen Applikationseinrichtung. Erfindungsgemäß handelt es sich bei der Beschichtungsmitteldüse und der Blasdüse um getrennte Bauteile.

Weiterhin ist zu erwähnen, dass die Beschichtungsmitteldüse und die Blasdüse gemeinsam an einem Applikator montiert sind. Dies bedeutet, dass die Beschichtungsmitteldüse und die Blasdüse eine vorgegebene und konstante relative Position und Ausrichtung haben. Hierbei ist zu erwähnen, dass die Beschichtungsmitteldüse und die Blasdüse vorzugsweise in Applikationsrichtung hintereinander ausgerichtet sind, wobei die Beschichtungsmitteldüse und/oder die Blasdüse als Nadeldüse ausgebildet sind. Die Nadeldüsen der Beschichtungsmitteldüse und der Blasdüse sind hierbei mit ihren Längsachsen parallel zueinander ausgerichtet.

Bei der Einführung der Beschichtungsmitteldüse und der Blasdüse in eine Kederleiste besteht aufgrund des Berührungskontakts zwischen der Beschichtungsmitteldüse bzw. der Blasdüse einerseits und der Kederleiste andererseits die Gefahr, dass die Beschichtungsmitteldüse bzw. die Blasdüse verbogen werden oder sogar abbrechen. Bei der erfindungsgemäßen Applikationseinrichtung weisen die Nadeldüsen von Blasdüse und Beschichtungsmitteldüse deshalb vorzugsweise eine relativ große Wandstärke und einen relativ großen Außenquerschnitt auf, um eine hinreichende Stabilität zu erreichen, die verhindert, dass die Beschichtungsmitteldüse bzw. die Blasdüse verbiegt oder gar abbricht. Die Wandstärke der Nadeldüsen ist deshalb vorzugsweise größer als 0,5mm, 0,75mm, 1mm oder 2mm. Der Außenquerschnitt der Nadeldüsen ist dagegen vorzugsweise größer als 1mm², 2mm², 5mm², 7mm², 10mm² oder 20mm².

Weiterhin ist zu erwähnen, dass die Beschichtungsmitteldüse vorzugsweise einen relativ großen Innenquerschnitt aufweist, damit auch Schwarzprimer mit Füllstoffen appliziert werden können, ohne dass die Gefahr eines Zusetzens der Beschichtungsmitteldüse besteht. Andererseits führt der relativ große Innenquerschnitt der Beschichtungsmitteldüse dazu, dass das Beschichtungsmittel in der Regel nicht als kontinuierlicher Beschichtungsmittelstrahl abgegeben werden kann, sondern nur intermittierend in Form von Tropfen, was wiederum die Gefahr lokaler Überdosierung des Beschichtungsmittels in sich birgt. Dem wird jedoch durch das erfindungsgemäße Anblasen des Beschichtungsmittels auf der Bauteiloberfläche entgegengewirkt. Der Innenquerschnitt der Beschichtungsmitteldüse ist deshalb vorzugsweise größer als 1mm², 2mm², 5mm² oder 7mm².

Die erfindungsgemäße Applikationseinrichtung weist vorzugsweise auch einen mehrachsigen Applikationsroboter auf, um den Applikator mit der Beschichtungsmitteldüse und der Blasdüse über die Bauteiloberfläche zu führen. Vorzugsweise hat dieser Applikationsroboter eine serielle Roboterkinematik, die beispielsweise fünf, sechs, sieben oder mehr bewegliche Achsen aufweisen kann. Derartige Applikationsroboter sind an sich aus dem Stand der Technik bekannt und müssen deshalb nicht näher beschrieben werden. Ferner eignet sich der Applikator auch für eine Handapplikation.

Weiterhin ist zu erwähnen, dass der Applikator vorzugsweise einen Beschichtungsmittelanschluss aufweist, um das zu applizierende Beschichtungsmittel zuzuführen, wobei der Beschichtungsmittelanschluss in dem Applikator mit der Beschichtungsmitteldüse verbunden ist, beispielsweise über eine Ventilanordnung.

Darüber hinaus weist der Applikator vorzugsweise einen Druckluftanschluss auf, um Druckluft zum Anblasen des Beschichtungsmittels zuzuführen, wobei der Druckluftanschluss in dem Applikator mit der Blasdüse verbunden ist, beispielsweise über eine Ventilanordnung.

Alternativ kann an den Druckluftanschluss statt der Druckluft z.B. auch Stickstoff als Medium angeschlossen werden.

Ferner weist der erfindungsgemäße Applikator vorzugsweise einen Spülmittelanschluss auf, um Spülmittel zuzuführen, beispielsweise Stickstoff, wobei der Spülmittelanschluss in dem Applikator mit der Beschichtungsmitteldüse verbunden ist, beispielsweise über eine steuerbare Ventilanordnung.

Neben der vorstehend beschriebenen erfindungsgemäßen Applikationseinrichtung umfasst die Erfindung auch ein entsprechendes Applikationsverfahren, wobei sich die wesentlichen Schritte des erfindungsgemäßen Applikationsverfahrens bereits aus der vorstehenden Beschreibung der Applikationseinrichtung ergeben und deshalb nicht separat beschrieben werden müssen.

Allerdings ist an dieser Stelle zu erwähnen, dass die Beschichtungsmitteldüse und die Blasdüse vorzugsweise gemeinsam in einer bestimmten Applikationsrichtung über die zu beschichtende Bauteiloberfläche des Bauteils bewegt werden, beispielsweise mittels des mehrachsigen Applikationsroboters. Hierbei ist die Beschichtungsmitteldüse an dem Applikator bezüglich der Applikationsrichtung vorauseilend montiert, während die Blasdüse an dem Applikator bezüglich der Applikationsrichtung nacheilend montiert ist. Dies ist sinnvoll, damit die Blasdüse bei der nacheilenden Bewegung die Blasluft auf das bereits applizierte Beschichtungsmittel blasen kann.

Weiterhin ist zu erwähnen, dass die Beschichtungsmitteldüse nach einem Beschichtungsvorgang vorzugsweise mit einem Spülmittel (z.B. Stickstoff) gespült wird, um ein Zusetzen der Beschichtungsmitteldüse zu vermeiden.

Es wurde bereits eingangs erwähnt, dass sich die Erfindung besonders eignet für die Applikation eines Primers auf eine Kederleiste. Derartige Kederleisten weisen üblicherweise einen Längsschlitz auf, in den im montierten Zustand ein zu versiegelnder Stehfalz hinein ragt. Bei der Primerapplikation kann die Beschichtungsmitteldüse dann zusammen mit der Blasdüse durch den Längsschlitz in die Kederleiste eingeführt werden, um das Beschichtungsmittel in der Kederleiste zu applizieren und mit der Blasluft anzublasen.

In einem bevorzugten Ausführungsbeispiel der Erfindung weist die Kederleiste zwei Lippen auf, die von einer Innenwand der Kederleiste abstehen und die Kederleiste in eine innere Kammer und eine äußere Kammer unterteilen. Hierbei werden die Blasdüse und die Beschichtungsmitteldüse nacheinander in die innere Kammer und die äußere Kammer eingeführt, um dort Beschichtungsmittel zu applizieren und durch Anblasen möglichst gleichmäßig zu verteilen. Die Applikation des Beschichtungsmittels und das Anblasen erfolgt hierbei während der Bewegung der Beschichtungsmitteldüse und der Blasdüse entlang der Kederleiste. Darüber hinaus kann dann auch noch die Außenseite der äußeren Lippe der Kederleiste in gleicher Weise beschichtet werden.

Ferner ist zu erwähnen, dass die Erfindung hinsichtlich des zu applizierenden Beschichtungsmittels nicht auf Primer beschränkt ist. Vielmehr eignet sich die Erfindung auch zur Applikation anderer Typen von Beschichtungsmitteln, wie beispielsweise von Klebstoff, Dämmstoff und Dichtmittel, um nur einige Beispiele zu nennen.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
- Figur 1: eine schematische Darstellung eines mehrachsigen Applikationsroboters mit einem Applikator zur Primerapplikation an einer Kederleiste,
- Figur 2: eine schematische Darstellung des Applikators aus Figur 1,
- Figur 3: eine Querschnittsansicht durch eine Kederleiste mit dem Applikator bei der Primerapplikation in der inneren Kammer der Kederleiste,
- Figur 4: eine Querschnittsansicht der Kederleiste gemäß Figur 3 bei der Primerapplikation in der äußeren Kammer der Kederleiste, sowie
- Figur 5: das erfindungsgemäße Applikationsverfahren in Form eines Flussdiagrammes.

Die Zeichnungen zeigen eine erfindungsgemäße Applikationseinrichtung zur Primerapplikation an einer Kederleiste 1, die zur Versiegelung von Stehfalzen im Automobilbau eingesetzt werden kann. Vor der eigentlichen Verklebung der Kederleiste 1 mit dem nicht dargestellten Stehfalz müssen die zu verklebenden Bauteiloberflächen der Kederleiste 1 mit einem Primer (z.B. Schwarzprimer) beschichtet werden, um anschließend eine möglichst gute Klebewirkung zu erreichen.

Zur Primerapplikation weist die erfindungsgemäße Applikationseinrichtung einen mehrachsigen Applikationsroboter 2 auf, der weitgehend herkömmlich ausgebildet sein kann und deshalb nachfolgend nur kurz beschrieben wird.

So weist der Applikationsroboter 2 zunächst eine Roboterbasis 3 auf, die wahlweise ortsfest montiert ist oder entlang einer Verfahrschiene verfahren werden kann.

Die Roboterbasis 3 trägt ein drehbares Roboterglied 4, das relativ zu der Roboterbasis 3 um eine vertikale Drehachse drehbar ist.

An dem drehbaren Roboterglied 4 ist ein proximaler Roboterarm 5 schwenkbar angebracht, wobei der proximale Roboterarm 5 entsprechend der üblichen Terminologie auf dem Gebiet der Robotertechnik auch als "Arm 1" bezeichnet wird. Der proximale Roboterarm 5 ist hierbei relativ zu dem drehbaren Roboterglied 4 um eine horizontale Schwenkachse schwenkbar.

Am distalen Ende des proximalen Roboterarms 5 ist ein distaler Roboterarm 6 schwenkbar angebracht, wobei der distale Roboterarm 6 entsprechend der üblichen Terminologie auf dem Gebiet der Robotertechnik auch als "Arm 2" bezeichnet wird. Der distale Roboterarm 6 ist hierbei relativ zu dem proximalen Roboterarm 5 um eine horizontale Schwenkachse schwenkbar.

Am distalen Ende des distalen Roboterarms 6 ist wiederum eine mehrachsige Roboterhandachse 7 angebracht, wobei der Aufbau und die Funktionsweise der Roboterhandachse 7 aus dem Stand der Technik bekannt ist.

An der Roboterhandachse 7 ist schließlich ein Applikator 8 angebracht, der detailliert in Figur 2 dargestellt ist, wobei auch diese Zeichnung nur eine vereinfachte Darstellung ist.

So weist der Applikator 8 zunächst eine Primerdüse 9 und eine Blasdüse 10 auf, die beide als Nadeldüsen ausgebildet und parallel zueinander ausgerichtet sind.

Die Primerdüse 9 dient hierbei zur Applikation eines Primers (z.B. Schwarzprimer), während die Blasdüse 10 Druckluft auf die zunächst noch ungleichmäßige Primerschicht auf der Bauteiloberfläche bläst, um den Primer möglichst gleichmäßig auf der Bauteiloberfläche zu verteilen.

Wichtig ist hierbei, dass die Primerdüse 9 bezüglich der Applikationsrichtung (Bewegungsrichtung bei der Applikation) der Blasdüse 10 vorauseilend angeordnet ist. Dies ist wichtig, damit die Blasdüse 10 das bereits aufgebrachte Primermaterial auf der Bauteiloberfläche anblasen kann, um das Primermaterial auf der Bauteiloberfläche möglichst gleichmäßig zu verteilen.

Die Zuführung des Primers erfolgt hierbei über einen Primeranschluss 11, der über eine entsprechende Leitungsverbindung mit einer Primerquelle verbunden ist.

Darüber hinaus weist der Applikator 8 einen Druckluftanschluss 12 auf, um Druckluft für den Betrieb der Blasdüse 10 zuzuführen. Der Druckluftanschluss 12 des Applikators 8 ist ebenfalls über eine entsprechende Leitungsverbindung mit einer geeigneten Druckluftquelle verbunden.

Schließlich weist der Applikator 8 noch einen Spülmittelanschluss 13 auf, um Spülmittel für die Spülung der Blasdüse 9 zuzuführen. Der Spülmittelanschluss 13 ist ebenfalls über eine geeignete Leitungsverbindung mit einer Spülmittelquelle verbunden, die als Spülmittel beispielsweise Stickstoff zuführen kann.

Die Figuren 3 und 4 zeigen eine Querschnittsansicht durch die Kederleiste 1 während der Applikation des Primers.

Aus diesen Querschnittsansichten ist zunächst ersichtlich, dass die Kederleiste 1 zur mechanischen Verstärkung ein eingegossenes Aluminiumprofil 14 aufweist.

Darüber hinaus ist aus den Querschnittsansichten ersichtlich, dass die Kederleiste 1 zwei Lippen 15, 16 aufweist, die von der Innenwand der Kederleiste 1 abstehen und in der Kederleiste 1 eine innere Kammer 17 und eine äußere Kammer 18 abtrennen.

Figur 3 zeigt hierbei die Primerapplikation in der inneren Kammer 17 der Kederleiste 1. Hierbei ist die Primerdüse 9 zusammen mit der in dieser Darstellung nicht sichtbaren Blasdüse 10 in die innere Kammer 17 eingeführt, um den Primer dort zu applizieren bzw. mit Druckluft anzublasen. Der Applikator 8 wird hierbei mit der Primerdüse 9 und der Blasdüse 10 rechtwinklig zur Zeichenebene entlang der Kederleiste 1 bewegt, wobei der Primer appliziert und mit Druckluft angeblasen wird.

Figur 4 zeigt dagegen die Primerapplikation in der äußeren Kammer 18 der Kederleiste 1. Hierbei ist die Primerdüse 9 zusammen mit der nicht dargestellten Blasdüse 10 so weit herausgezogen, dass sich die Mündungsöffnungen der Primerdüse 9 und der Blasdüse 10 in der äußeren Kammer 18 befinden, damit der Primer dort appliziert bzw. angeblasen werden kann.

Im Folgenden wird nun das Flussdiagramm gemäß Figur 5 beschrieben, welches den Ablauf des erfindungsgemäßen Applikationsverfahrens erläutert.

In einem ersten Schritt S1 wird zunächst der Applikator 8 mit der Primerdüse 9 und der Blasdüse 10 durch einen Einführschlitz der Kederleiste 1 in die innere Kammer 17 der Kederleiste 1 eingeführt.

Anschließend wird in einem Schritt S2 die Tropfenapplikation und die Blasluft angeschaltet.

Dabei wird der Applikator 8 bereits in einem Schritt S3 entlang der Kederleiste 1 bewegt, so dass Tropfen entlang der Kederleiste 1 appliziert und von der Blasluft gleichmäßig verteilt werden.

Anschließend wird der Applikator 8 dann in einem Schritt S4 teilweise aus der Kederleiste 1 herausgezogen, so dass die Primerdüse 9 und die Blasdüse 10 in die äußere Kammer 18 der Kederleiste 1 münden.

Der Applikator 8 wird dann in einem Schritt S5 wieder entlang der Kederleiste 1 bewegt und zwar vorzugsweise in entgegengesetzter Richtung. Dabei appliziert der Applikator 8 wieder Tropfen des Primers in die äußere Kammer 18, die durch Anblasen gleichmäßig verteilt werden.

Im nächsten Schritt S6 wird der Applikator 8 dann aus der Kederleiste 1 ganz herausgezogen, so dass die Primerdüse 9 und die Blasdüse 10 auf die äußere Lippe 15 der Kederleiste 1 gerichtet sind.

Im nächsten Schritt S7 wird der Applikator 8 dann wieder entlang der Kederleiste 1 bewegt, wobei Tropfen des Primers appliziert und durch Anblasen gleichmäßig verteilt werden.

In einem Schritt S8 werden dann die Tropfenapplikation und die Blasluft abgeschaltet.

Schließlich wird der Applikator 8 dann in einem Schritt S9 von der Kederleiste 1 entfernt und in einem Schritt S10 ist vorgesehen, dass die Primerdüse 9 des Applikators 8 mit Stickstoff gespült wird, um ein Zusetzen der Primerdüse 9 zu verhindern.

### BEZUGSZEICHENLISTE

- 1: Kederleiste
- 2: Applikationsroboter
- 3: Roboterbasis
- 4: Drehbares Roboterglied
- 5: Proximaler Roboterarm
- 6: Distaler Roboterarm
- 7: Roboterhandachse
- 8: Applikator
- 9: Primerdüse
- 10: Blasdüse
- 11: Primeranschluss
- 12: Druckluftanschluss
- 13: Spülmittelanschluss
- 14: Aluminiumprofil der Kederleiste
- 15: Äußere Lippe der Kederleiste
- 16: Innere Lippe der Kederleiste
- 17: Innere Kammer der Kederleiste
- 18: Äußere Kammer der Kederleiste

## Patentansprüche

1. Applikationseinrichtung zur Applikation eines Beschichtungsmittels, insbesondere eines Primers zur Vorbereitung eines anschließenden Klebevorgangs, auf eine Bauteiloberfläche einer Kederleiste (1), mit
a) einer Beschichtungsmitteldüse (9) zur Applikation des Beschichtungsmittels auf die zu beschichtende Bauteiloberfläche der Kederleiste (1),
**dadurch gekennzeichnet,**
b) **dass** die Applikationseinrichtung nach der Applikation des Beschichtungsmittels ein Gas, insbesondere Druckluft, auf die beschichtete Bauteiloberfläche bläst, um das Beschichtungsmittel auf der Bauteiloberfläche zu verteilen, und
c) **dass** die Applikationseinrichtung zusätzlich zu der Beschichtungsmitteldüse (9) eine Blasdüse (10) aufweist, um das Gas auf das Beschichtungsmittel auf der Bauteiloberfläche zu blasen, so dass das Beschichtungsmittel auf der Bauteiloberfläche verteilt wird, und
d) **dass** die Beschichtungsmitteldüse (9) und die Blasdüse (10) gemeinsam an einem Applikator (8) montiert sind, und
e) **dass** die Beschichtungsmitteldüse (9) und die Blasdüse (10) parallel zueinander ausgerichtet sind, und
f) **dass** die Beschichtungsmitteldüse (9) und die Blasdüse (10) als Nadeldüse ausgebildet sind.

2. Applikationseinrichtung nach Anspruch 1, **dadurch gekennzeichnet,**
a) **dass** die Nadeldüsen (9, 10) eine Wandstärke und einen Außenquerschnitt aufweisen, die hinreichend groß sind, um im Betrieb ein Verbiegen oder Abbrechen der Nadeldüsen (9, 10) aufgrund des Berührungskontakts mit der zu beschichtenden Kederleiste (1) zu verhindern, und/oder
b) **dass** die Wandstärke der Nadeldüsen (9, 10) größer ist als 0,5mm, 0,75mm, 1mm oder 2mm, und/oder
c) **dass** der Außenquerschnitt der Nadeldüsen (9, 10) größer ist als 1mm², 2mm², 5mm², 7mm², 10mm², 20mm², und/oder
d) **dass** die Beschichtungsmitteldüse (9) einen Innenquerschnitt aufweist, der so groß ist, dass das Beschichtungsmittel nur in den erforderlichen geringen Mengen abgegeben wird, und/oder
e) **dass** die Beschichtungsmitteldüse (9) einen Innenquerschnitt aufweist, der so groß ist, dass das Beschichtungsmittel nicht als kontinuierlicher Beschichtungsmittelstrahl abgegeben wird, sondern nur intermittierend in Form von Tropfen, und/oder
f) **dass** die Beschichtungsmitteldüse (9) einen Innenquerschnitt aufweist, der so groß ist, dass als Beschichtungsmittel auch Schwarzprimer mit Füllstoffen appliziert werden kann, und/oder
g) **dass** der Innenquerschnitt der Beschichtungsmitteldüse größer ist als 1mm², 2mm², 5mm² oder 7mm².

3. Applikationseinrichtung nach einem der vorhergehenden Ansprüche, **gekennzeichnet durch** einen mehrachsigen Applikationsroboter (2), insbesondere mit einer seriellen Roboterkinematik, insbesondere mit mindestens fünf, sechs, sieben oder mehr beweglichen Achsen, wobei der Applikationsroboter (2) den Applikator (8) in einer bestimmten Applikationsrichtung über die zu beschichtende Bauteiloberfläche führt.

4. Applikationseinrichtung nach einem der vorhergehenden Ansprüche,
**dadurch gekennzeichnet,**
a) **dass** der Applikator (8) einen Beschichtungsmittelanschluss (11) aufweist zur Zuführung des zu applizierenden Beschichtungsmittels, wobei der Beschichtungsmittelanschluss (11) mit der Beschichtungsmitteldüse (9) verbunden ist und an eine Beschichtungsmittelquelle anschließbar ist, und/oder
b) **dass** der Applikator (8) einen Druckluftanschluss (12) aufweist zur Zuführung von Druckluft, wobei der Druckluftanschluss (12) mit der Blasdüse (10) verbunden ist und an eine Druckluftquelle anschließbar ist, und/oder
c) **dass** der Applikator (8) einen Spülmittelanschluss (13) aufweist zum Spülen der Beschichtungsmitteldüse (9) mit einem Spülmittel, insbesondere mit Stickstoff, wobei der Spülmittelanschluss (13) mit der Beschichtungsmitteldüse (9) verbunden ist, und an eine Spülmittelquelle anschließbar ist.

5. Applikationseinrichtung nach einem der vorhergehenden Ansprüche, **dadurch gekennzeichnet, dass** die Beschichtungsmitteldüse (9) das Beschichtungsmittel nicht als kontinuierlichen Beschichtungsmittelstrahl ausgibt, sondern intermittierend in Form von Tropfen.

6. Applikationsverfahren zur Applikation eines Beschichtungsmittels, insbesondere eines Primers, auf eine Bauteiloberfläche einer Kederleiste (1), insbesondere mittels einer Applikationseinrichtung nach einem der vorhergehenden Ansprüche, mit den folgenden Schritten:
a) Applizieren des Beschichtungsmittels auf die zu beschichtende Bauteiloberfläche der Kederleiste (1) mittels einer Beschichtungsmitteldüse (9),
**gekennzeichnet durch** folgenden Schritt:
b) Anblasen des Beschichtungsmittels auf der Bauteiloberfläche mit einem Gasstrahl, insbesondere einem Luftstrahl, aus einer Blasdüse (10) zur Verteilung des applizierten Beschichtungsmittels auf der Bauteiloberfläche der Kederleiste (1),
c) wobei die Beschichtungsmitteldüse (9) und die Blasdüse (10) gemeinsam an einem Applikator (8) montiert, parallel zueinander ausgerichtet und als Nadeldüse ausgebildet sind und mit dem Applikator (8) gemeinsam in einer bestimmten Applikationsrichtung über die zu beschichtende Bauteiloberfläche der Kederleiste (1) bewegt werden, insbesondere mittels eines mehrachsigen Applikationsroboters (2) mit einer seriellen Roboterkinematik,

7. Applikationsverfahren nach Anspruch 6, **dadurch gekennzeichnet, dass** die Beschichtungsmitteldüse (9) an dem Applikator (8) bezüglich der Applikationsrichtung vorauseilend montiert ist, während die Blasdüse (10) an dem Applikator (8) bezüglich der Applikationsrichtung nacheilend montiert ist.

8. Applikationsverfahren nach Anspruch 6 oder 7, **dadurch gekennzeichnet,**
a) **dass** die Beschichtungsmitteldüse (9) das Beschichtungsmittel nicht als kontinuierlichen Beschichtungsmittelstrahl ausgibt, sondern intermittierend in Form von Tropfen, und/oder
b) **dass** die Beschichtungsmitteldüse (9) so ausgebildet ist, dass das Beschichtungsmittel nicht zerstäubt wird, so dass keine Verschmutzungsgefahr durch Overspray des zerstäubten Materials besteht und keine Absaugung erforderlich ist.

9. Applikationsverfahren nach einem der Ansprüche 6 bis 8, **gekennzeichnet durch** folgenden Schritt nach einem Applikationsvorgang:
Spülen der Beschichtungsmitteldüse (9) mit einem Spülmittel, insbesondere mit Stickstoff, um ein Zusetzen der Beschichtungsmitteldüse (9) zu vermeiden.

10. Applikationsverfahren nach einem der Ansprüche 6 bis 9, **dadurch gekennzeichnet,**
a) **dass** die Kederleiste (1) einen Längsschlitz aufweist,
b) **dass** die Beschichtungsmitteldüse (9) durch den Längsschlitz in die Kederleiste (1) eingeführt wird, um das Beschichtungsmittel auf die zu beschichtende Oberfläche der Kederleiste (1) zu applizieren, und
c) **dass** die Blasdüse (10) durch den Längsschlitz in die Kederleiste (1) eingeführt wird, um das auf die Oberfläche der Kederleiste (1) applizierte Beschichtungsmittel anzublasen und damit zu verteilen.

11. Applikationsverfahren nach Anspruch 10, **dadurch gekennzeichnet,**
a) **dass** die Kederleiste (1) zwei Lippen (15, 16) aufweist, die von einer Innenwand der Kederleiste (1) abstehen und die Kederleiste (1) in eine innere Kammer (17) und eine äußere Kammer (18) unterteilen,
b) **dass** die Beschichtungsmitteldüse (9) und die Blasdüse (10) in die innere Kammer (17) der Kederleiste (1) eingeführt werden,
c) **dass** die Beschichtungsmitteldüse (9) und die Blasdüse (10) entlang der Kederleiste (1) bewegt werden und dabei das Beschichtungsmittel in die innere Kammer (17) der Kederleiste (1) applizieren und anblasen,
d) **dass** die Beschichtungsmitteldüse (9) und die Blasdüse (10) in der äußeren Kammer (18) der Kederleiste (1) positioniert werden,
e) **dass** die Beschichtungsmitteldüse (9) und die Blasdüse (10) entlang der Kederleiste (1) bewegt werden und dabei das Beschichtungsmittel in die äußere Kammer (18) der Kederleiste (1) applizieren und anblasen,
f) **dass** die Beschichtungsmitteldüse (9) und die Blasdüse (10) außerhalb der äußeren Kammer (18) der Kederleiste (1) an der äußeren Lippe (15) der Kederleiste (1) positioniert werden,
g) **dass** die Beschichtungsmitteldüse (9) und die Blasdüse (10) entlang der Kederleiste (1) bewegt werden und dabei das Beschichtungsmittel auf die äußere Lippe (15) der Kederleiste (1) applizieren und anblasen.

## Claims

1. Application device for applying a coating agent, in particular a primer for preparing a subsequent gluing process, to a component surface of a keder strip (1), having
a) a coating agent nozzle (9) for applying the coating agent to the component surface of the keder strip (1) to be coated,
**characterized in**
b) **that** the application device after application of the coating agent blows a gas, in particular compressed air, onto the coated component surface in order to distribute the coating agent on the component surface, and
c) **that** the application device comprises, in addition to the coating agent nozzle (9), a blowing nozzle (10) for blowing the gas onto the coating agent on the component surface so that the coating agent is distributed on the component surface, and
d) the coating agent nozzle (9) and the blowing nozzle (10) are jointly mounted on an applicator (8), and
e) the coating agent nozzle (9) and the blowing nozzle (10) are aligned parallel to one another, and
f) the coating agent nozzle (9) and the blowing nozzle (10) are designed as a needle nozzle.

2. Application device according to Claim 1, **characterized in that**
a) the needle nozzles (9, 10) have a wall thickness and an outer cross-section which are sufficiently large to prevent the needle nozzles (9, 10) from bending or breaking during operation due to contact with the keder strip (1) to be coated, and/or
b) the wall thickness of the needle nozzles (9, 10) is greater than 0.5mm, 0.75mm, 1mm or 2mm, and/or
c) the outer cross-section of the needle nozzles (9, 10) is greater than 1mm², 2mm², 5mm², 7mm², 10mm², 20mm², and/or
d) the coating agent nozzle (9) has an internal cross-section which is so large that the coating agent is dispensed only in the required small quantities, and/or
e) the coating agent nozzle (9) has an internal cross-section which is so large that the coating agent is not emitted as a continuous coating agent jet but only intermittently in the form of drops, and/or
f) the coating agent nozzle (9) has an internal cross-section which is large enough that black primer with fillers can also be applied as a coating agent, and/or
g) the internal cross section of the coating nozzle is greater than 1mm², 2mm², 5mm² or 7mm².

3. Application device according to one of the preceding claims, **characterized by** a multi-axis application robot (2), in particular with a serial robot kinematics, in particular with at least five, six, seven or more movable axes, wherein the application robot (2) guides the applicator (8) in a specific application direction over the component surface to be coated.

4. Application device according to one of the preceding claims, **characterized in that**
a) the applicator (8) has a coating agent connection (11) for supplying the coating agent to be applied, the coating agent connection (11) being connected to the coating agent nozzle (9) and being connectable to a coating agent source, and/or
b) the applicator (8) has a compressed air connection (12) for supplying compressed air, the compressed air connection (12) being connected to the blowing nozzle (10) and being connectable to a compressed air source, and/or
c) the applicator (8) has a flushing agent connection (13) for flushing the coating agent nozzle (9) with a flushing agent, in particular with nitrogen, the flushing agent connection (13) being connected to the coating agent nozzle (9) and being connectable to a flushing agent source.

5. Application device according to one of the preceding claims, **characterized in that** the coating agent nozzle (9) does not output the coating agent as a continuous coating agent jet, but intermittently in the form of drops.

6. Application method for applying a coating agent, in particular a primer, to a component surface of a keder strip (1), in particular by means of an application device according to one of the preceding claims, having the following steps:
a) applying the coating agent to the component surface of the keder strip (1) to be coated by means of a coating agent nozzle (9),
**characterized by** the following step:
b) blowing the coating agent onto the component surface with a gas jet, in particular an air jet, from a blowing nozzle (10) for distributing the applied coating agent onto the component surface of the keder strip (1),
c) wherein the coating agent nozzle (9) and the blowing nozzle (10) are mounted together on an applicator (8), aligned parallel to each other and formed as a needle nozzle and are moved together with the applicator (8) in a specific application direction over the component surface of the keder strip (1) to be coated, in particular by means of a multi-axis application robot (2) with a serial robot kinematics,

7. Application method according to claim 6, **characterized in that** the coating agent nozzle (9) is mounted on the applicator (8) leading with respect to the application direction, while the blowing nozzle (10) is mounted on the applicator (8) trailing with respect to the application direction.

8. Application method according to claim 6 or 7, **characterized in that**
a) the coating agent nozzle (9) does not output the coating agent as a continuous coating agent jet but intermittently in the form of drops, and/or
b) the coating agent nozzle (9) is designed such that the coating agent is not atomized, so that there is no danger of contamination by overspray of the atomized material and no suction is required.

9. Application method according to any of Claims 6 to 8, **characterized by** the following step after an application process:
Flushing the coating agent nozzle (9) with a flushing agent, in particular nitrogen, in order to avoid clogging of the coating agent nozzle (9).

10. Application method according to one of claims 6 to 9, **characterized in that**
a) the keder strip (1) has a longitudinal slit,
b) the coating agent nozzle (9) is introduced through the longitudinal slit into the keder strip (1) to apply the coating agent to the surface of the keder strip (1) to be coated; and
c) the blowing nozzle (10) is introduced through the longitudinal slit into the keder strip (1) in order to blow on and distribute the coating agent applied to the surface of the keder strip (1).

11. Application method according to claim 10, **characterized in that**
a) the keder strip (1) has two lips (15, 16) which project from an inner wall of the keder strip (1) and divide the keder strip (1) into an inner chamber (17) and an outer chamber (18),
b) the coating agent nozzle (9) and the blowing nozzle (10) are introduced into the inner chamber (17) of the keder strip (1),
c) the coating agent nozzle (9) and the blowing nozzle (10) are moved along the keder strip (1) and in so doing apply and blow the coating agent into the inner chamber (17) of the keder strip (1),
d) the coating agent nozzle (9) and the blowing nozzle (10) are positioned in the outer chamber (18) of the keder strip (1),
e) the coating agent nozzle (9) and the blowing nozzle (10) are moved along the keder strip (1) and in so doing apply and blow the coating agent into the outer chamber (18) of the keder strip (1),
f) the coating agent nozzle (9) and the blowing nozzle (10) are positioned outside the outer chamber (18) of the keder strip (1) on the outer lip (15) of the keder strip (1),
g) the coating agent nozzle (9) and the blowing nozzle (10) are moved along the keder strip (1) and in so doing apply and blow the coating agent onto the outer lip (15) of the keder strip (1).

## Revendications

1. Dispositif d'application pour l'application d'un produit de revêtement, plus particulièrement d'un apprêt pour la préparation d'un processus de collage ultérieur, sur la surface de composant d'un rail de fixation (1), avec
a) une buse de produit de revêtement (9) pour l'application du produit de revêtement sur la surface de composant du rail de fixation (1),
**caractérisé en ce que**
b) le dispositif d'application, après l'application du produit de revêtement, souffle un gaz, plus particulièrement de l'air comprimé, sur la surface de composant revêtue, afin de répartir le produit de revêtement sur la surface du composant et
c) le dispositif d'application comprend, en plus de la buse de produit de revêtement (9), une buse de soufflage (10), afin de souffler le gaz sur le produit de revêtement sur la surface du composant, de façon à ce que le produit de revêtement soit réparti sur la surface du composant et
d) la buse de produit de revêtement (9) et la buse de soufflage (10) sont montées ensemble sur un applicateur (8) et
e) la buse de produit de revêtement (9) et la buse de soufflage (10) sont parallèles entre elles et
f) la buse de produit de revêtement (9) et la buse de soufflage (10) sont conçues comme des buses à aiguilles.

2. Dispositif d'application selon la revendication 1, **caractérisé en ce que**
a) les buses à aiguilles (9, 10) présentent une épaisseur de paroi et une section transversale externe qui sont suffisamment grandes pour empêcher, lors du fonctionnement, une flexion ou une rupture des buses à aiguilles (9, 10) du fait du contact avec le rail de fixation (1) à revêtir et/ou
b) l'épaisseur de paroi des buses à aiguilles (9, 10) est supérieure à 0,5 mm, 0,75 mm, 1 mm ou 2 mm et/ou
c) la section transversale externe des buses à aiguilles (9, 10) est supérieure à 1 mm², 2 mm², 5 mm², 7 mm², 10 mm², 20 mm² et/ou
d) la buse de produit de revêtement (9) présente une section transversale interne qui est telle que le produit de revêtement est distribué dans les faibles quantités nécessaire et/ou
e) la buse de produit de revêtement (9) présente une section transversale interne qui est telle que le produit de revêtement n'est pas distribué sous la forme d'un jet de produit de revêtement continu, mais seulement de manière intermittente sous la forme de gouttes et/ou
f) la buse de produit de revêtement (9) présente une section transversale interne qui est telle que le produit de revêtement appliqué peut également être un apprêt noir avec des charges et/ou
g) la section transversale interne de la buse de produit de revêtement est supérieure à 1 mm², 2 mm², 5 mm² ou 7 mm².

3. Dispositif d'application selon l'une des revendications précédentes, **caractérisé par** un robot d'application multiaxial (2), plus particulièrement avec une cinématique de robot en série, plus particulièrement avec cinq, six, sept axes mobiles ou plus, dans lequel le robot d'application (2) guide l'applicateur (8) dans une direction d'application déterminée au-dessus de la surface du composant à revêtir.

4. Dispositif d'application selon l'une des revendications précédentes, **caractérisé en ce que**
a) l'applicateur (8) comprend un raccord de produit de revêtement (11) pour l'introduction du produit de revêtement à appliquer, dans lequel le raccord de produit de revêtement (11) est relié avec la buse de produit de revêtement (9) et peut être raccordé à une source de produit de revêtement et/ou
b) l'applicateur (8) comprend un raccord d'air comprimé (12) pour l'introduction d'air comprimé, dans lequel le raccord d'air comprimé (12) est relié avec la buse de soufflage (10) et à une source d'air comprimé et/ou
c) l'applicateur (8) comprend un raccord de produit de rinçage (13) pour le rinçage de la buse de produit de revêtement (9) avec un produit de rinçage, plus particulièrement avec de l'azote, dans lequel le raccord de produit de rinçage (13) est relié avec la buse de produit de revêtement (9) et à une source de produit de rinçage.

5. Dispositif d'application selon l'une des revendications précédentes, **caractérisé en ce que** la buse de produit de revêtement (9) ne distribue pas le produit de revêtement sous la forme d'un jet de produit de revêtement continu, mais de manière intermittente sous la forme de gouttes.

6. Procédé d'application pour l'application d'un produit de revêtement, plus particulièrement d'un apprêt, sur la surface de composant d'un rail de fixation (1), plus particulièrement au moyen d'un dispositif d'application selon l'une des revendications précédentes, avec les étapes suivantes :
a) application du produit de revêtement sur la surface du composant à revêtir du rail de fixation (1) au moyen d'une buse de produit de revêtement (9),
**caractérisé par** l'étape suivante :
b) soufflage du produit de revêtement sur la surface du composant avec un jet de gaz, plus particulièrement un jet d'air, à partir d'une buse de soufflage (10), pour la répartition du produit de revêtement à appliquer sur la surface de composant du rail de fixation (1),
c) dans lequel la buse de produit de revêtement (9) et la buse de soufflage (10) sont montées ensemble sur un applicateur (8) de manière parallèle et sont conçues comme des buses à aiguilles et sont déplacés, conjointement avec l'applicateur (8), dans une direction d'application déterminée au-dessus de la surface de composant à revêtir du rail de fixation (1), plus particulièrement au moyen d'un robot d'application multiaxial (2) avec une cinématique de robot en série.

7. Procédé d'application selon la revendication 6, **caractérisé en ce que** la buse de produit de revêtement (9) est montée sur l'applicateur (8) en avance par rapport à la direction d'application, tandis que la buse de soufflage (10) est montée sur l'applicateur (8) en retard par rapport à la direction d'application.

8. Procédé d'application selon la revendication 6 ou 7, **caractérisé en ce que**
a) la buse de produit de revêtement (9) ne distribue pas le produit de revêtement sous la forme d'un jet de produit de revêtement, mais de manière intermittente sous la forme de gouttes et/ou
b) la buse de produit de revêtement (9) est conçue de façon à ce que le produit de revêtement ne soit pas pulvérisé, de façon à ce qu'il n'existe aucun risque d'encrassement par un excès de pulvérisation du matériau pulvérisé et de façon à ce qu'une aspiration ne soit pas nécessaire.

9. Procédé d'application selon l'une des revendications 6 à 8, **caractérisé par** l'étape suivante après un processus d'application :
rinçage de la buse de produit de revêtement (9) avec un produit de rinçage, plus particulièrement avec de l'azote, afin d'éviter un ajout de la buse de produit de revêtement (9).

10. Procédé d'application selon l'une des revendications 6 à 9, **caractérisé en ce que**
a) le rail de fixation (1) comprend une fente longitudinale,
b) la buse de produit de revêtement (9) est insérée à travers la fente longitudinale dans le rail de fixation (1), afin d'appliquer le produit de revêtement sur la surface à revêtir du rail de fixation (1) et
c) la buse de soufflage (10) est insérée à travers la fente longitudinale dans le rail de fixation (1), afin de souffler le produit de revêtement appliqué sur la surface du rail de fixation (1) et ainsi de le répartir.

11. Procédé d'application selon la revendication 10, **caractérisé en ce que**
a) le rail de fixation (1) comprend deux lèvres (15, 16) qui s'écartent d'une paroi interne du rail de fixation (1) et qui divisent le rail de fixation (1) en une chambre interne (17) et une chambre externe (18),
b) la buse de produit de revêtement (9) et la buse de soufflage (10) sont insérées dans la chambre interne (17) du rail de fixation (1),
c) la buse de produit de revêtement (9) et la buse de soufflage (10) sont déplacées le long du rail de fixation (1) et appliquent et soufflent ainsi le produit de revêtement dans la chambre interne (17) du rail de fixation (1),
d) la buse de produit de revêtement (9) et la buse de soufflage (10) sont positionnées dans la chambre externe (18) du rail de fixation (1),
e) la buse de produit de revêtement (9) et la buse de soufflage (10) sont déplacées le long du rail de fixation (1) et appliquent et soufflent ainsi le produit de revêtement dans la chambre (18) du rail de fixation (1),
f) la buse de produit de revêtement (9) et la buse de soufflage (10) sont positionnées à l'extérieur de la chambre externe (18) du rail de fixation (1) sur la lèvre externe (15) du rail de fixation (1),
g) la buse de produit de revêtement (9) et la buse de soufflage (10) sont déplacées le long du rail de fixation (1) et appliquent et soufflent ainsi le produit de revêtement sur la lèvre externe (15) du rail de fixation (1).
